# EUROPÄISCHE PATENTSCHRIFT

(11) **EP 2 987 913 B1**
(45) Veröffentlichungstag und Bekanntmachung des Hinweises auf die Patenterteilung: **11.10.2017**
(21) Anmeldenummer: 15180920.9
(22) Anmeldetag: 13.08.2015
(51) Int. Cl.: E01F 8/00, E04H 17/14

(54) **SICHTSCHUTZWÄNDE ODER -ZÄUNE MIT FLECHTBAND**
VIEW PROTECTION WALLS OR FENCES WITH INTERLACED STRIP
PAROIS OU CLÔTURE BRISE-VUE AVEC DES ENTRELACS

(30) Priorität: 21.08.2014 DE 202014103888 U
(43) Veröffentlichungstag der Anmeldung: 24.02.2016
(73) Patentinhaber: Protektorwerk Florenz Maisch GmbH & Co. KG, 76571 Gaggenau (DE)
(72) Erfinder: Maisch, Dr. Christof, D-76571 Gaggenau (DE)
(74) Vertreter: Manitz Finsterwald Patentanwälte PartmbB

(56) Entgegenhaltungen:
- DE-C1- 19 754 107
- US-A- 3 045 976
- US-A- 4 671 495
- US-B1- 6 598 701

## Beschreibung

Die vorliegende Erfindung betrifft eine Sichtschutzwand oder einen Sichtschutzzaun mit einem gitterartigen Grundelement, in das ein Flechtband oder mehrere Flechtbänder eingeflochten ist/sind. Insbesondere kann der Sichtschutzzaun als Doppelstabmattenzaun ausgebildet sein.

Mit Flechtbändern können auf kostengünstige und einfache Weise Sichtschutzwände oder Sichtschutzzäune der eingangs genannten Art in nahezu beliebiger Höhe und Breite erzeugt werden. Dabei wird in ein gitterartiges Grundelement, das eine Vielzahl von sich kreuzenden, meist vertikal und horizontal angeordneten Stäben umfasst, üblicherweise eine Vielzahl von derartigen Flechtbändern so parallel zueinander eingeflochten, dass eine weitgehend geschlossene Fläche erzeugt wird. Während die Flechtbänder üblicherweise horizontal verlaufend in das gitterartige Grundelement eingeflochten werden, ist es grundsätzlich auch möglich, dass die Flechtbänder vertikal verlaufend oder bei entsprechend ausgebildetem gitterartigen Grundelement, auch schräg verlaufend angeordnet werden.

Ein Sichtschutzzaun mit eingeflochtenen Flechtbändern ist beispielsweise aus der US 3 045 976 A bekannt.

Während der durch die Flechtbänder erreichte Sichtschutz bei entsprechend blickdicht ausgebildetem Flechtband sehr gut ist, ist oftmals der durch die entsprechenden Sichtschutzwände oder -zäune erreichte Schallschutz verbesserungswürdig.

Aus der US 6 598 701 B1 ist ein Schallabsorber beschrieben, der hergestellt wird, indem eine mit einer Mikroperforation versehene Polymerfolie zu einer nicht planaren, dreidimensionalen Raumform umgeformt wird.

Es ist eine Aufgabe der vorliegenden Erfindung, eine Sichtschutzwand oder einen Sichtschutzzaun der eingangs genannten Art anzugeben, mit dem ein verbesserter Schallschutz erreicht wird.

Ausgehend von einer Sichtschutzwand oder einem Sichtschutzzaun der eingangs genannten Art wird diese Aufgabe dadurch gelöst, dass in dem Flechtband oder in den Flechtbändern eine Vielzahl von als Schall absorbierende Mikroperforation ausgebildete Öffnungen ausgebildet ist.

Durch die erfindungsgemäße Mikroperforation wird ein Schall absorbierender Effekt erreicht, so dass ein erfindungsgemäß ausgebildeter Sichtschutz mit Flechtband einen deutlich verbesserten Schallabsorptionsgrad besitzt als ein mit einem unperforierten Flechtband oder mit einem Flechtband mit größeren Löchern ausgestatteter Sichtschutz.

Nach einer bevorzugten Ausführungsform der Erfindung besitzt zumindest ein Teil der Öffnungen eine maximale Breite von weniger als 1 mm, insbesondere von weniger als 0,5 mm, bevorzugt von weniger als 0,3 mm. Vorteilhaft besitzen dabei im Wesentlichen alle Öffnungen eine derartige Breite, wobei es grundsätzlich unschädlich ist, wenn zusätzlich einige Öffnungen vorhanden sind, die auch eine größere Breite besitzen und beispielsweise zum Befestigen des Flechtbands oder aus optischen Gründen vorgesehen sind. Zur Erzielung einer optimalen Schallabsorption ist es vorteilhaft, wenn die Anzahl der als Schall absorbierende Mikroperforation ausgebildeten Öffnungen deutlich größer ist als die Anzahl sonstiger eventuell vorgesehener Öffnungen bzw. wenn ausschließlich bzw. so gut wie ausschließlich als Schall absorbierende Mikroperforation ausgebildete Öffnungen vorgesehen sind.

Bevorzugt besitzt zumindest ein Teil der Öffnungen einen kreisförmigen, ovalen, vieleckigen (polygonalen), rechteckigen, quadratischen und/oder dreieckigen Querschnitt. Während zum Zweck einer einfachen Herstellung üblicherweise alle Schall absorbierenden Öffnungen die gleiche Querschnittsform besitzen, ist es durchaus möglich, dass auch mehrere verschiedene Querschnittsformen miteinander gemischt werden.

Weiter bevorzugt ist zumindest ein Teil der Öffnungen als Durchgangsöffnungen ausgebildet. Das heißt, dass sich die Öffnungen von einer Seite des Flechtbands bis zur anderen, gegenüberliegenden Seite erstrecken. Grundsätzlich ist es alternativ auch möglich, dass zumindest ein Teil der Öffnungen als einseitig geschlossene Vertiefungen ausgebildet sind und daher sogenannte Sacklöcher bilden. Auch eine gemischte Ausgestaltung der Öffnungen als Durchgangsöffnungen und als geschlossene Vertiefungen ist möglich.

Nach einer weiteren vorteilhaften Ausführungsform der Erfindung sind die Öffnungen im Wesentlichen gleichmäßig über die Oberfläche des Flechtbandes verteilt angeordnet. Dadurch wird ein sehr gleichmäßiger Schallschutz erreicht.

Bevorzugt besteht das Flechtband im Wesentlichen oder vollständig aus Kunststoff, insbesondere aus PVC und bevorzugt aus Hart-PVC. Grundsätzlich ist auch die Verwendung eines sonstigen geeigneten Materials und insbesondere eines sonstigen geeigneten Kunststoffmaterials möglich.

Weiter bevorzugt besteht das Flechtband aus UV-beständigem Material, um bei einer Anwendung im Freien einer Materialalterung entgegenzuwirken.

Nach einer weiteren bevorzugten Ausführungsform der Erfindung besteht das Flechtband aus einem elastischen Material. Dadurch wird das Einflechten des Flechtbandes in das gitterartige Grundelement vereinfacht.

Bevorzugt besitzt das Flechtband eine Länge von ca. zwischen 1,5 m und 3,5 m, besondere von ca. zwischen 2 m und 3m, bevorzugt von ca. 2,5 m. Weiter bevorzugt besitzt das Flechtband eine Breite von ca. zwischen 15 cm und 25 cm, insbesondere von ca. zwischen 18 cm und 21 cm, bevorzugt von ca. 19 cm. Vorteilhaft besitzt das Flechtband eine Dicke von ca. zwischen 1 mm und 3 mm, insbesondere von ca. zwischen 1,5 mm und 2 mm.

Das Flechtband kann beispielsweise plattenförmig, das heißt in Form von Platten mit vorgegebener Länge und Breite oder auch als Rollenware ausgebildet sein.

Bevorzugt ist das Flechtband als Hohlkammerelement ausgebildet, d.h. dass im Inneren des Flechtbandes ein oder mehrere Hohlräume vorgesehen sind, durch die die Schall absorbierende Eigenschaft des Flechtbandes weiter verbessert werden kann. Beispielsweise kann das Flechtband zwei parallel zueinander angeordnete Flächenelemente umfassen, die durch leistenartige Elemente voneinander beabstandet sind, so dass zwischen den Flächenelementen und den leistenartigen Elementen ein oder mehrere Hohlräume gebildet werden. Die leistenartigen Elemente können dabei gleichzeitig zur Verbindung der Flächenelemente dienen und mit diesen z.B. verklebt oder verschweißt sein. Die leistenartigen Elemente können bevorzugt parallel zueinander verlaufend angeordnet sein. Es sind jedoch auch sich kreuzende leistenartige Elemente möglich, so diese innerhalb des Flechtbandes eine Gitterstruktur bilden. Bevorzugt verläuft zumindest ein Teil der leistenartigen Elemente entlang der Längskanten der Flächenelemente, um so eine oder mehrere Abschlusskanten des Flechtbandes zu bilden.

Vorteilhaft können nur in je einer von zwei parallel angeordneten, das Hohlkammerelement bildenden Flächenelementen die als Schall absorbierende Mikroperforation ausgebildeten Öffnungen vorhanden sein. Es ist jedoch auch möglich, dass die Öffnungen in beiden Flächenelementen ausgebildet sind. Die Öffnungen können dabei wie bereits zuvor beschrieben ausgestaltet sein.

Eine erfindungsgemäße Sichtschutzwand oder ein erfindungsgemäßer Sichtschutzzaun umfasst ein gitterartiges Grundelement, in das ein Flechtband oder mehrere solche Flechtbänder mit einer Vielzahl von als schallabsorbierende Mikroperforation ausgebildeten Öffnungen eingeflochten ist/sind. Insbesondere können in das gitterartige Grundelement mehrere Flechtbänder parallel zueinander verlaufend eingeflochten sein. Die Flechtbänder können dabei sowohl horizontal verlaufend, vertikal verlaufend oder schräg verlaufend angeordnet sein.

Vorteilhaft umfasst das gitterartige Grundelement sich kreuzende vertikale und horizontale Stäbe, insbesondere Metallstäbe, die an ihren Kreuzungspunkten miteinander verbunden sind, wobei das Flechtband zwischen beabstandete horizontale oder zwischen beabstandete vertikale Stäbe eingeflochten ist.

Vorteilhaft kann das Flechtband ein transluzentes, ein transparentes, ein blickdichtes oder ein lichtundurchlässiges Material umfassen oder aus einem solchen bestehen. Im Falle eines transparenten Materials kann beispielsweise durch zusätzliche Mittel wie insbesondere eine geeignete Bepflanzung oder eine Bespannung oder Verkleidung erreicht werden, dass zusätzlich zu dem durch die Erfindung erreichten Schallschutz auch noch ein Sichtschutz vorhanden ist.

In einer weiteren vorteilhaften Ausgestaltung kann das Flechtband auf einer Seitenfläche oder auf beiden Seitenflächen mit längs, quer oder schräg zur Längserstreckung des Flechtbandes verlaufenden Rippen und/oder Nuten versehen sein. Die Rippen und/oder Nuten auf eine Seitenfläche können dabei insbesondere parallel zueinander verlaufen. Grundsätzlich können auch beide Seitenflächen oder eine Seitenfläche des Flechtbandes ohne Rippen und/oder Nuten ausgeführt, d.h. mit einer (bis auf die Mikroperforation) glatten Oberfläche versehen sein.

Weitere vorteilhafte Ausführungsformen der Erfindung sind in den Unteransprüchen angegeben.

Die Erfindung wird nachfolgend anhand eines Ausführungsbeispiels unter Bezugnahme auf die Figuren näher beschrieben; in diesen zeigen:
- Fig. 1: eine schematische Draufsicht auf ein erstes plattenförmiges Flechtband eines erfindungsgemäß ausgebildete Sichtschutzes,
- Fig. 2: eine perspektivische Darstellung einer zweiten Ausführungsform eines Flechtbandes eines erfindungsgemäß ausgebildeten Sichtschutzes, welches als Rollenware ausgebildet ist,
- Fig. 3: einen schematischen Längsschnitt durch einen erfindungsgemäß ausgebildeten Sichtschutzzaun,
- Fig. 4: eine Seitenansicht des Sichtschutzzauns nach Fig.3,
- Fig. 5: eine Draufsicht auf eine weitere Ausführungsform der Erfindung und
- Fig. 6: eine Seitenansicht auf die Ausführungsform nach Fig. 5.

Fig. 1 zeigt ein Flechtband 1 eines erfindungsgemäß ausgebildeten Sichtschutzes, das als plattenförmiges Element mit vorgegebener Länge und Breite ausgebildet ist. In dem Flechtband 1 sind eine Vielzahl von Öffnungen 2 ausgebildet, deren Breite so klein gewählt ist, dass die Öffnungen 2 eine Schall absorbierende Mikroperforation bilden. Die Öffnungen 2 können dabei als Durchgangsöffnungen ausgebildet sein, so dass sie das Flechtband vollständig durchdringen, oder als einseitig geschlossene Vertiefungen, d.h. in Art eines Sacklochs. Auch eine gemischte Ausbildung der Öffnungen 2 ist möglich.

Die Öffnungen 2 erstrecken sich dabei im Wesentlichen über die gesamte Fläche des Flechtbandes 1 und sind insbesondere gleichmäßig verteilt über die Fläche des Flechtbandes angeordnet.

In Fig. 2 ist ein Flechtband 1' dargestellt, das als Rollenware ausgebildet ist. Dementsprechend ist auf der linken Seite der Fig. 2 ein aufgerollter Bereich 3 des Flechtbands 1' zu erkennen, von dem das Flechtband 1' in seiner gewünschten Länge abgerollt und anschließend auf die gewünschte Länge abgelängt werden kann.

In den Fig. 3 und 4 ist das Flechtband 1, 1' gemäß den Fig. 1, 2 zwischen vertikal angeordnete, parallel verlaufende Stäbe 4 eingeflochten und mit seinem in Fig. 3 und 4 links dargestellten Ende an einem Abschlusspfosten 5 befestigt. Aus Fig. 3 ist zu erkennen, dass das Flechtband 1,1' dabei in üblicher Weise jeweils durch die zwischen zwei benachbarten vertikalen Stäben 4 ausgebildeten Maschen hindurchgeführt ist, um auf diese Weise die in Fig. 3 ersichtliche, geflochtene Struktur zu bilden. Grundsätzlich ist es auch möglich, dass das Flechtband 1, 1' nicht durch jede aufeinanderfolgende Masche, sondern nur durch jede zweite oder dritte usw. Masche hindurchgeführt wird.

In der Seitenansicht nach Fig. 4 ist zu erkennen, dass eine Vielzahl von Flechtbändern 1, 1' parallel zueinander verlaufend so mit den vertikalen Stäben 4 verflochten sind, dass jeweils zwei benachbarte Flechtbänder 1,1' alternierend um die vertikalen Stäbe 4 herumgeführt werden. Das heißt, dass jeweils ein Flechtband 1, 1' um die Vorderseite der geradzahligen vertikalen Stäbe 4 und um die Rückseite der ungeradzahligen vertikalen Stäbe 4 herumgeführt wird, während jeweils das sich daran anschließende Flechtband 1, 1' um die Rückseite der geradzahligen vertikalen Stäbe 4 und um die Vorderseite der ungeradzahligen vertikalen Stäbe 4 herumgeführt wird.

Weiterhin ist in Fig. 4 zu erkennen, dass die vertikalen Stäbe 4 sich mit horizontalen Stäben 6 kreuzen und mit diesen verbunden sind, so dass ein gitterartiges Grundelement 7 gebildet wird. Insbesondere ist ein horizontaler Stab 6 als obere Begrenzung des gitterartigen Grundelements vorgesehen und ein in der Fig. 4 nicht dargestellter, weiterer horizontaler Stab 6 ist als untere Begrenzung des gitterartigen Grundelements 7 vorgesehen. Wie aus Fig. 4 zu erkennen ist, können auch in dazwischenliegenden Bereichen noch weitere horizontale Stäbe 6 angeordnet sein. Während in der Figur beispielsweise nach drei nebeneinanderliegenden Flechtbändern 1, 1' ein entsprechender horizontaler Stab 6 dargestellt ist, können beispielsweise auch nach jedem Flechtband 1, 1' derartige horizontale Stäbe 6 vorgesehen sein. Auch sonstige Abstände sind möglich.

Aus den Fig. 5 und 6 ist zu erkennen, dass das Flechtband als Hohlkammerelement 8 ausgebildet sein kann. Das Flechtband umfasst dazu zwei parallel angeordnete Flächenelemente 9, die über leistenartige Elemente 10 miteinander verbunden und gleichzeitig voneinander beabstandet sind, so dass zwischen den Flächenelementen 9 Hohlräume 11 ausgebildet sind. In der Ansicht gemäß Fig. 6 ist das vordere Flächenelement 9 weggelassen, um das Innere des Flechtbandes erkennen zu können. Dabei ist ersichtlich, dass die leistenartigen Elemente 10 parallel zueinander sowie quer zueinander angeordnet sein können, um zum einen Abschlusskannten des Flechtbandes zu bilden und zum anderen eine verbesserte Steifigkeit des Flechtbandes zu erreichen. In der Draufsicht nach Fig. 5 ist das obere, horizontale leistenartige Element 10 weggelassen, um die zwischen den vertikal verlaufenden leistenartigen Elementen 10 ausgebildeten Hohlräume 11 erkennen zu können.

### Bezugszeichenliste

- 1, 1': Flechtband
- 2: Öffnungen
- 3: aufgerollter Bereich
- 4: vertikale Stäbe
- 5: Abschlusspfosten
- 6: horizontale Stäbe
- 7: gitterartiges Grundelement
- 8: Hohlkammerelement
- 9: Flächenelemente
- 10: leistenartige Elemente
- 11: Hohlräume

## Patentansprüche

1. Sichtschutzwand oder -zaun mit einem gitterartigen Grundelement (7), in das ein Flechtband (1, 1') oder mehrere Flechtbänder (1, 1') eingeflochten ist/sind,
**dadurch gekennzeichnet,**
**dass** in dem Flechtband (1, 1') oder in den Flechtbändern (1, 1') eine Vielzahl von als schallabsorbierende Mikroperforation ausgebildete Öffnungen (2) ausgebildet ist.

2. Sichtschutzwand oder-zaun nach Anspruch 1,
**dadurch gekennzeichnet,**
**dass** zumindest ein Teil der Öffnungen (2) eine maximale Breite von weniger als 1 mm, insbesondere von weniger als 0,5 mm, bevorzugt von weniger als 0,3 mm besitzt.

3. Sichtschutzwand oder -zaun nach Anspruch 1 oder 2,
**dadurch gekennzeichnet,**
**dass** zumindest ein Teil der Öffnungen (2) einen kreisförmigen, ovalen, vieleckigen (polygonalen), rechteckigen, quadratischen und/oder dreieckigen Querschnitt besitzt.

4. Sichtschutzwand oder-zaun nach zumindest einem der vorhergehenden Ansprüche,
**dadurch gekennzeichnet,**
**dass** zumindest ein Teil der Öffnungen (2) als Durchgangsöffnungen ausgebildet ist.

5. Sichtschutzwand oder -zaun nach zumindest einem der Ansprüche 1 bis 3, **dadurch gekennzeichnet,**
**dass** zumindest ein Teil der Öffnungen (2) als einseitig geschlossene Vertiefungen ausgebildet ist.

6. Sichtschutzwand oder-zaun nach zumindest einem der vorhergehenden Ansprüche,
**dadurch gekennzeichnet,**
**dass** die Öffnungen (2) im Wesentlichen gleichmäßig über die Oberfläche des Flechtbandes (1, 1') oder der Flechtbänder (1, 1') verteilt angeordnet sind.

7. Sichtschutzwand oder -zaun nach zumindest einem der vorhergehenden Ansprüche,
**dadurch gekennzeichnet,**
**dass** das Flechtband (1, 1') oder die Flechtbänder (1, 1') im Wesentlichen oder vollständig aus Kunststoff, insbesondere aus PVC und bevorzugt aus Hart-PVC besteht/bestehen.

8. Sichtschutzwand oder -zaun nach zumindest einem der vorhergehenden Ansprüche,
**dadurch gekennzeichnet,**
**dass** das Flechtband (1, 1') oder die Flechtbänder (1, 1') aus UV-beständigem Material besteht/bestehen
und/oder
**dass** das Flechtband (1, 1') oder die Flechtbänder (1, 1') aus elastischem Material besteht/bestehen.

9. Sichtschutzwand oder -zaun nach zumindest einem der vorhergehenden Ansprüche,
**dadurch gekennzeichnet,**
**dass** das Flechtband (1, 1') oder die Flechtbänder (1, 1') eine Länge von ca. zwischen 1,5 m und 3,5 m, insbesondere von ca. zwischen 2 m und 3 m, bevorzugt von ca. 2,5 m besitzt/besitzen
und/oder
**dass** das Flechtband (1, 1') oder die Flechtbänder (1, 1') eine Breite von ca. zwischen 15 cm und 25 cm, insbesondere von ca. zwischen 18 cm und 21 cm, bevorzugt von ca. 19 cm besitzt/besitzen
und/oder
**dass** das Flechtband (1, 1') oder die Flechtbänder (1, 1') eine Dicke von ca. zwischen 1 mm und 3 mm, insbesondere von ca. zwischen 1,5 mm und 2 mm besitzt/besitzen.

10. Sichtschutzwand oder -zaun nach zumindest einem der vorhergehenden Ansprüche,
**dadurch gekennzeichnet,**
**dass** das Flechtband (1, 1') oder die Flechtbänder (1, 1') plattenförmig ausgebildet ist/sind.

11. Sichtschutzwand oder -zaun nach zumindest einem der vorhergehenden Ansprüche,
**dadurch gekennzeichnet,**
**dass** das Flechtband (1, 1') oder die Flechtbänder (1, 1') als Rollenware ausgebildet ist/sind.

12. Sichtschutzwand oder -zaun nach zumindest einem der vorhergehenden Ansprüche,
**dadurch gekennzeichnet,**
**dass** das Flechtband (1, 1') oder die Flechtbänder (1, 1') als Hohlkammerelement ausgebildet ist/sind.

13. Sichtschutzwand oder -zaun nach zumindest einem der vorhergehenden Ansprüche,
**dadurch gekennzeichnet,**
**dass** der Sichtschutzzaun als Doppelstabmattenzaun ausgebildet ist.

14. Sichtschutzwand oder -zaun nach zumindest einem der vorhergehenden Ansprüche,
**dadurch gekennzeichnet,**
**dass** in das gitterartige Grundelement (7) mehrere Flechtbänder (1, 1') parallel zueinander verlaufend eingeflochten sind.

15. Sichtschutzwand oder -zaun nach zumindest einem der vorhergehenden Ansprüche,
**dadurch gekennzeichnet,**
**dass** das gitterartige Grundelement (7) sich kreuzende, vertikale und horizontale Stäbe (4, 6), insbesondere Metallstäbe, umfasst, die an ihren Kreuzungspunkten miteinander verbunden sind, und dass das Flechtband (1, 1') oder die Flechtbänder (1, 1') zwischen beabstandete horizontale oder zwischen beabstandete vertikale Stäbe (4, 6) eingeflochten ist/sind.

## Claims

1. A screening wall or a screening fence having a lattice-like base element (7) into which a woven strip (1, 1') or a plurality of woven strips (1, 1') is/are interwoven,
**characterized in that**
a plurality of openings (2) formed as sound-absorbing microperforations are formed in the woven strip (1, 1') or in the woven strips (1, 1').

2. A screening wall or a screening fence in accordance with claim 1, **characterized in that**
at least some of the openings (2) have a maximum width of less than 1 mm, in particular of less than 0.5 mm, preferably of less than 0.3 mm.

3. A screening wall or a screening fence in accordance with claim 1 or claim 2, **characterized in that**
at least some of the openings (2) have a circular, oval, multiangular (polygonal), rectangular, square and/or triangular cross-section.

4. A screening wall or a screening fence in accordance with at least one of the preceding claims,
**characterized in that**
at least some of the openings (2) are formed as passage openings.

5. A screening wall or a screening fence in accordance with at least one of the claims 1 to 3,
**characterized in that**
at least some of the openings (2) are formed as recesses closed at one side.

6. A screening wall or a screening fence in accordance with at least one of the preceding claims,
**characterized in that**
the openings (2) are arranged distributed substantially uniformly over the surface of the woven strip (1, 1') or of the woven strips (1, 1').

7. A screening wall or a screening fence in accordance with at least one of the preceding claims,
**characterized in that**
the woven strip (1, 1') or the woven strips (1, 1') substantially or completely comprises/comprise plastic, in particular PVC and preferably hard PVC.

8. A screening wall or a screening fence in accordance with at least one of the preceding claims,
**characterized in that**
the woven strip (1, 1') or the woven strips (1, 1') comprises/comprise UV-resistant material;
and/or
**in that** the woven strip (1, 1') or the woven strips (1, 1') comprises/comprise elastic material.

9. A screening wall or a screening fence in accordance with at least one of the preceding claims,
**characterized in that**
the woven strip (1, 1') or the woven strips (1, 1') has/have a length of approximately between 1.5 m and 3.5 m, in particular of approximately between 2 m and 3 m, preferably of approximately 2.5 m;
and/or
**in that** the woven strip (1, 1') or the woven strips (1, 1') has/have a width of approximately between 15 cm and 25 cm, in particular of approximately between 18 cm and 21 cm, preferably of approximately 19 cm;
and/or
**in that** the woven strip (1, 1') or the woven strips (1, 1') has/have a thickness of approximately between 1 mm and 3 mm, in particular of approximately between 1.5 mm and 2 mm.

10. A screening wall or a screening fence in accordance with at least one of the preceding claims,
**characterized in that**
the woven strip (1, 1') or the woven strips (1, 1') is/are panel-shaped.

11. A screening wall or a screening fence in accordance with at least one of the preceding claims,
**characterized in that**
the woven strip (1, 1') or the woven strips (1, 1') is/are configured as rolled goods.

12. A screening wall or a screening fence in accordance with at least one of the preceding claims,
**characterized in that**
the woven strip (1, 1') or the woven strips (1, 1') is/are configured as hollow chamber elements.

13. A screening wall or a screening fence in accordance with at least one of the preceding claims,
**characterized in that**
the screening fence is configured as a double post woven fence.

14. A screening wall or a screening fence in accordance with at least one of the preceding claims,
**characterized in that**
a plurality of woven strips (1, 1') extending in parallel with one another are interwoven into the lattice-like base element (7).

15. A screening wall or a screening fence in accordance with at least one of the preceding claims,
**characterized in that**
the lattice-like base element (7) comprises vertical and horizontal bars (4, 6), in particular metal bars, which intersect one another and which are connected to one another at their points of intersection; and **in that** the woven strip (1, 1') or the woven strips (1, 1') is/are interwoven between spaced-apart horizontal bars or between spaced-apart vertical bars (4, 6).

## Revendications

1. Paroi ou clôture pare-vue comportant un élément de base (7) en forme de grille dans lequel est/sont entrelacé(s) un ruban à tresser (1, 1') ou plusieurs rubans à tresser (1, 1'),
**caractérisée en ce que**
une multitude d'ouvertures (2) ménagées sous forme de micro-perforation absorbant le son sont réalisées dans le ruban à tresser (1, 1') ou dans les rubans à tresser (1, 1').

2. Paroi ou clôture pare-vue selon la revendication 1,
**caractérisée en ce que**
une partie au moins des ouvertures (2) présente une largeur maximale de moins de 1 mm, en particulier de moins de 0,5 mm, de préférence de moins de 0,3 mm.

3. Paroi ou clôture pare-vue selon la revendication 1 ou 2,
**caractérisée en ce que**
une partie au moins des ouvertures (2) présente une section transversale circulaire, ovale, polygonale, rectangulaire, carrée et/ou triangulaire.

4. Paroi ou clôture pare-vue selon l'une des revendications précédentes, **caractérisée en ce que**
une partie au moins des ouvertures (2) est réalisée sous forme d'ouvertures traversantes.

5. Paroi ou clôture pare-vue selon l'une au moins des revendications 1 à 3, **caractérisée en ce que**
une partie au moins des ouvertures (2) est réalisée sous forme de renfoncements fermés sur un côté.

6. Paroi ou clôture pare-vue selon l'une au moins des revendication précédentes,
**caractérisée en ce que**
les ouvertures (2) sont disposées en étant réparties sensiblement régulièrement sur la surface du ruban à tresser (1, 1') ou des rubans à tresser (1,1').

7. Paroi ou clôture pare-vue selon l'une au moins des revendication précédentes,
**caractérisée en ce que**
le ruban à tresser (1, 1') ou les rubans à tresser (1,1') est/sont constitué(s) sensiblement ou complètement en matière plastique, en particulier en PVC et de préférence en PVC dur.

8. Paroi ou clôture pare-vue selon l'une au moins des revendication précédentes,
**caractérisée en ce que**
le ruban à tresser (1, 1') ou les rubans à tresser (1,1') est/sont constitué(s) en matériau résistant aux rayons UV,
et/ou
**en ce que** le ruban à tresser (1, 1') ou les rubans à tresser (1, 1') est/sont constitué(s) en matériau élastique.

9. Paroi ou clôture pare-vue selon l'une au moins des revendication précédentes,
**caractérisée en ce que**
le ruban à tresser (1, 1') ou les rubans à tresser (1, 1') a/ont une longueur comprise entre environ 1,5 m et 3,5 m, en particulier entre environ 2 m et 3 m, de préférence d'environ 2,5 m,
et/ou
**en ce que** le ruban à tresser (1, 1') ou les rubans à tresser (1, 1') a/ont une largeur comprise entre environ 15 cm et 25 cm, en particulier entre environ 18 cm et 21 cm, de préférence d'environ 19 cm,
et/ou
**en ce que** le ruban à tresser (1, 1') ou les rubans à tresser (1, 1') a/ont une épaisseur comprise entre environ 1 mm et 3 mm, en particulier entre environ 1,5 mm et 2 mm.

10. Paroi ou clôture pare-vue selon l'une au moins des revendication précédentes,
**caractérisée en ce que**
le ruban à tresser (1, 1') ou les rubans à tresser (1, 1') est/sont réalisé(s) en forme de plaque.

11. Paroi ou clôture pare-vue selon l'une au moins des revendication précédentes,
**caractérisée en ce que**
le ruban à tresser (1, 1') ou les rubans à tresser (1, 1') est/sont réalisé(s) sous forme de marchandise en rouleaux.

12. Paroi ou clôture pare-vue selon l'une au moins des revendication précédentes,
**caractérisée en ce que**
le ruban à tresser (1, 1') ou les rubans à tresser (1, 1') est/sont réalisé(s) sous forme d'élément à chambre creuse.

13. Paroi ou clôture pare-vue selon l'une au moins des revendication précédentes,
**caractérisée en ce que**
la clôture pare-vue est réalisée sous forme de clôture à grille à double barreaux.

14. Paroi ou clôture pare-vue selon l'une au moins des revendication précédentes,
**caractérisée en ce que**
plusieurs rubans à tresser (1, 1') sont tressés dans l'élément de base en forme de grille (7) en s'étendant parallèlement les uns aux autres.

15. Paroi ou clôture pare-vue selon l'une au moins des revendication précédentes,
**caractérisée en ce que**
l'élément de base en forme de grille (7) comprend des barreaux (4, 6) verticaux et horizontaux qui se croisent, en particulier des barreaux métalliques, qui sont reliés entre eux à leurs points de croisement, et **en ce que** le ruban à tresser (1, 1') ou les rubans à tresser (1, 1') est/sont tressé(s) entre des barreaux (4, 6) horizontaux écartés ou verticaux écartés.
